# EUROPÄISCHE PATENTSCHRIFT

(11) **EP 4 371 675 B1**
(45) Veröffentlichungstag und Bekanntmachung des Hinweises auf die Patenterteilung: **25.02.2026**
(21) Anmeldenummer: 23209928.3
(22) Anmeldetag: 14.11.2023
(51) Int. Cl.: B08B 1/12, B08B 1/34, B08B 5/04

(54) **VERFAHREN UND VORRICHTUNG ZUR REINIGUNG EINES LAGERREGALS SOWIE SYSTEM UND ANORDNUNG MIT EINER SOLCHEN VORRICHTUNG**
METHOD AND DEVICE FOR CLEANING A STORAGE RACK AND SYSTEM AND ASSEMBLY COMPRISING SUCH A DEVICE
PROCÉDÉ ET DISPOSITIF DE NETTOYAGE D'UN RAYONNAGE DE STOCKAGE AINSI QUE SYSTÈME ET ENSEMBLE COMPRENANT UN TEL DISPOSITIF

(30) Priorität: 17.11.2022 DE 102022130470
(43) Veröffentlichungstag der Anmeldung: 22.05.2024
(73) Patentinhaber: Dematic GmbH, 63150 Heusenstamm (DE)
(72) Erfinder: HAUS, Max, 64823 Groß-Umstadt (DE); MOK, Tsz Fung, 63457 Hanau (DE)
(74) Vertreter: Moser Götze & Partner Patentanwälte mbB

(56) Entgegenhaltungen:
- WO-A1-2008/061951
- WO-A1-2017/134033
- CN-A- 101 941 006
- DE-A1- 102014 006 098
- DE-B3- 102015 101 774
- JP-U- H0 661 814
- US-A1- 2018 037 411

## Beschreibung

Die Erfindung betrifft eine Vorrichtung nach Anspruch 1, ein System nach Anspruch 8, eine Anordnung nach Anspruch 11 sowie ein Verfahren nach Anspruch 14.

Lagerregale sind in der Regel nach deren Installation und/oder Inbetriebnahme und/oder nach einer bestimmten Verwendungsdauer in einem Regallager verschmutzt. Die Verschmutzung kann aus der Umgebung stammen und beispielsweise Staub sein, der beim Bau des Regallagers entsteht oder von außen in das Regallager hereingetragen wird. Aber auch Abrieb, beispielsweise von Gummirädern eines Regalbediengeräts, kann sich auf dem Lagerregal absetzen.

Der Schmutz auf dem Lagerregal und insbesondere auf dessen zur Lagerung von Lagergut verwendeten Querbalken kann negative Auswirkungen haben. Dazu gehört beispielsweise, dass der Schmutz sich auf dem in dem Lagerregal gelagerten Lagergut ablagern und dieses verunreinigen kann. Auch ist es möglich, dass der Schmutz Sensoren abdeckt, wodurch deren Funktion beeinträchtigt und es in der Folge zu Betriebsstörungen kommen kann.

Ebenso kann der Schmutz die Stromversorgung eines Regalbediengeräts, insbesondere eines Einebenen-Regalbediengeräts, beeinträchtigen, wenn dieser auf einen dazu verwendeten Strombus gelangt. Außerdem kann Schmutz von dem Lagerregal beziehungsweise dem Querbalken auf eine Schiene des Regalbediengeräts gelangen, wodurch zum Verfahren des Regalbediengeräts verwendete Räder zum Durchrutschen gebracht werden können.

Bekannt ist, dass das Lagerregal beziehungsweise die Querbalken des Lagerregals manuell gereinigt werden. Dies ist allerdings sehr zeitaufwendig und erfordert ein Begehen der Lagerregale durch Wartungspersonal.

DE 10 2014 006 098 A1 offenbart eine gattungsgemäße Vorrichtung. DE 10 2015 101 774 B3, B3 offenbart Eine Vorrichtung zur vollautomatisierten Reinigung eines Lagerregals gemäß dem Oberbegriff von Anspruch 1.

WO 2008/061951 A1, US 2018/0037411 A1, WO 2017/134033 A1 und JP H06 61814 U offenbaren ähnliche Vorrichtungen zur Reinigung.

Daher besteht die Aufgabe der vorliegenden Erfindung darin, eine Vorrichtung, ein System und eine Anordnung mit einer solchen Vorrichtung sowie ein Verfahren bereitzustellen, welche eine vollautomatisierte Reinigung eines Lagerregals und insbesondere dessen Querbalken ermöglicht.

Diese Aufgabe wird durch die Vorrichtung mit den Merkmalen des Anspruchs 1, das System mit den Merkmalen des Anspruchs 8, die Anordnung mit den Merkmalen des Anspruchs 11 sowie das Verfahren mit den Merkmalen des Anspruchs 14 gelöst. Vorteilhafte Ausgestaltungen ergeben sich aus den Unteransprüchen und der Beschreibung.

Erfindungsgemäß wird eine Vorrichtung zur vollautomatisierten Reinigung eines Lagerregals, insbesondere dessen zur Lagerung von Lagergut verwendeten Querbalken, bereitgestellt, wobei die Vorrichtung äußere Abmessungen aufweist, die denen an einem in dem Lagerregal eingelagerten Ladehilfsmittel zumindest ähneln und vorzugsweise gleichen, sodass die Vorrichtung mittels eines Lastaufnahmemittels eines Regalbediengeräts, vorzugsweise eines Einebenen-Regalbediengeräts, handhabbar ist.

Die für eine Handhabung mit dem Lastaufnahmemittel des Regalbediengeräts relevanten äußeren Abmessungen der auch als Reinigungseinheit oder Reinigungsmodul bezeichneten Vorrichtung sind solche, die an den auch als Handhabungspunkte bezeichneten Schnittstellen zwischen dem Lastaufnahmemittel und der Vorrichtung liegen. Vorzugsweise ist die Vorrichtung mit an dem Lastaufnahmemittel des Regalbediengeräts vorgesehenen Fingern greifbar, sodass diese von dem Regalbediengerät weg und zu diesem hin bewegt, insbesondere geschoben, werden kann.

Das auch als Ladungsträger oder Ladegutträger bezeichnete und als Referenz dienende Ladehilfsmittel kann beispielsweise ein Lagerbehälter oder ein Tablar sein. Es ist auch möglich, dass das Ladehilfsmittel eine Palette oder eine Gitterbox ist.

In das Lagerregal einzulagerndes oder bereits darin eingelagertes Lagergut kann in einem derartigen Ladehilfsmittel zu dessen einfacheren Handhabung, beispielsweise mittels des Regalbediengeräts, angeordnet sein. Alternativ kann das Lagergut eine Kiste, eine Box, eine Tasche und/oder ein einzelner Artikel sein, die/der ohne ein Ladehilfsmittel in das Lagerregal eingelagert ist.

Das Lagerregal weist vorzugsweise auch als Querstreben oder Quertraversen bezeichnete Querbalken sowie auch als Längsstreben oder Längstraversen bezeichnete Längsbalken auf. Sowohl die Querbalken als auch die Längsbalken verlaufen horizontal in dem Lagerregal. Das Lagerregal weist zudem vertikal verlaufende Stützpfeiler auf, welche insbesondere in einem Boden eines Regallagers verankert sind. Die Querbalken und Längsbalken sind an den Stützpfeilern befestigt und erstrecken sich senkrecht zu diesen.

Das Lagerregal weist vorzugsweise mehrere Regalebenen auf, die jeweils durch mehrere Querbalken und mehrere Längsbalken gebildet sind. Ein oder mehrere Querbalken und gegebenenfalls ein oder zwei Längsbalken bilden einen Lagerplatz für das Lagergut.

Die Vorrichtung ist aufgrund ihrer äußeren Abmessungen neben dem Regalbediengerät auch mittels anderer Lagerguttransportmittel des Regallagers, beispielsweise mittels eines Regalförderers, mittels eines Liftes, mittels eines Liftförderers oder mittels eines sogenannten Querförderplatzes in dem Lagerregal, handhabbar und vorzugsweise an jeden Lagerplatz des Lagerregals transportierbar.

Neben einer Reinigung der Querbalken ist mit der erfindungsgemäßen Vorrichtung ebenfalls eine Reinigung der Längsbalken möglich. Insbesondere wird bei einem Bewegen, insbesondere Schieben, der Vorrichtung zu einem der Querbalken hin zunächst zumindest ein Teilstück eines zwischen dem Regalbediengerät und dem Querbalken angeordneten Längsbalkens gereinigt. Auch ein von dem Regalbediengerät gesehen hinter dem Querbalken angeordneter Längsbalken oder ein Teilstück hiervon kann gereinigt werden, sofern das Lastaufnahmemittel des Regalbediengeräts mit der Vorrichtung diesen erreichen kann.

Die Vorrichtung ist derart ausgebildet, dass damit insbesondere eine zu dem Lagergut gerichtete Oberfläche der Querbalken und/oder Längsbalken reinigbar ist.

Alternativ zu den Querbalken und Längsbalken, kann das Lagerregal neben den vertikal verlaufenden Stützpfeilern auch großflächige Regalböden zur Bildung der Regalebenen beziehungsweise Lagerplätze aufweisen, wobei dann insbesondere die Regalböden mit der erfindungsgemäßen Vorrichtung reinigbar sind.

Mit der erfindungsgemäßen Vorrichtung kann die Reinigung des Lagerregals vollautomatisiert erfolgen. Ein Begehen der Lagerregale durch Wartungspersonal ist nicht erforderlich, sodass keine diesbezüglichen Sicherheitsvorkehrungen notwendig sind. Selbstverständlich ist mit der erfindungsgemäßen Vorrichtung auch eine teilautomatisierte Reinigung des Lagerregals möglich, wobei die Vorrichtung beispielsweise manuell in unterschiedliche Bereiche des Lagerregals gebracht werden kann. Zudem kann mit der erfindungsgemäßen Vorrichtung die für die Reinigung des Lagerregals benötigte Zeit reduziert werden.

Erfindungsgemäß ist vorgesehen, dass die Vorrichtung einen Lüfter, einen Schmutzbehälter sowie einen Filter umfasst.

Mit anderen Worten umfasst die Vorrichtung Komponenten, welche für ein Ansaugen, Filtern und Sammeln von Schmutz geeignet sind. Der Filter ist vorzugsweise funktional zwischen dem Schmutzbehälter und dem Lüfter angeordnet, um den Lüfter vor Verunreinigungen durch die von dem Lüfter angesaugte Luft zu schützen.

Die Vorrichtung kann ein äußeres und/oder inneres Leitblech aufweisen, über welches von dem Lüfter angesaugte und gegebenenfalls verunreinigte Luft in den Schmutzbehälter hinein (äußeres Leitblech) und/oder in diesem (inneres Leitblech) geleitet wird.

Die Kontur des jeweiligen Leitblechs ist frei gestaltbar, sodass daran beispielsweise ein Absatz vorgesehen sein kann. Beispielsweise können auf einem solchen Absatz der Lüfter und der Filter angeordnet sein. Zudem kann das jeweilige Leitblech geschlitzt ausgebildet sein.

Das innere Leitblech und das äußere Leitblech können miteinander verbunden sein oder ein zusammenhängendes Bauteil bilden.

Besonders vorteilhaft ist vorgesehen, dass die Vorrichtung eine Batterie umfasst.

Von der Batterie wird insbesondere der Lüfter mit Strom versorgt. Es können jedoch auch weitere Komponenten der Vorrichtung mit Strom aus der Batterie versorgt werden.

Vorzugsweise ist durch die Batterie eine autarke Stromversorgung der Vorrichtung realisiert.

Alternativ oder zusätzlich kann die Vorrichtung von dem Regalbediengerät mit Strom versorgt werden. Hierzu sind dann insbesondere ein entsprechender Anschluss an der Vorrichtung und/oder an dem Regalbediengerät, insbesondere an dessen Lastaufnahmemittel, sowie ein Stromkabel zur Verbindung mit dem mindestens einen Anschluss vorgesehen.

Vorteilhaft kann bei der Ausführungsform mit einer Batterie vorgesehen sein, dass die Vorrichtung einen mit der Batterie verbundenen Kollektor umfasst, wobei der Kollektor mit einer Schleifleitung verbindbar ist, um die Batterie zu laden.

Die Schleifleitung ist, wie unten beschrieben, vorzugsweise in dem Lagerregal angeordnet. Sie kann jedoch auch außerhalb des Lagerregals, beispielsweise an einem Lagerboden, angeordnet sein.

Der Kollektor ist vorzugsweise in einem Bereich der Vorrichtung angeordnet, in dem wenig verunreinigte Luft "zirkuliert", damit ein Kontakt mit der Schleifleitung nicht durch Schmutzablagerungen gestört wird. Beispielsweise kann der Kollektor in einem oberen Abschnitt einer Seitenwand der Vorrichtung platziert sein.

Alternativ kann vorgesehen sein, dass die Batterie für deren Ladung von der Vorrichtung entnommen wird oder anderweitig an der Vorrichtung verbleibend geladen wird, beispielsweise durch Anschluss eines externen Stromkabels an eine hierzu an der Vorrichtung vorgesehene Steckdose.

Ebenfalls ist besonders vorteilhaft vorgesehen, dass die Vorrichtung mindestens eine rotierende Bürste sowie einen Motor zum Antreiben der mindestens einen rotierenden Bürste umfasst.

Die rotierende Bürste dient dazu, den Schmutz von dem Lagerregal, insbesondere von den Querbalken, zu lösen, sodass dieser von dem Lüfter leichter angesaugt werden kann.

Eine Rotationsachse der rotierenden Bürste verläuft vorzugsweise parallel zu der zu dem Lagergut gerichteten Oberfläche des Querbalkens und/oder Längsbalkens oder Regalbodens. Die Rotationsachse der rotierenden Bürste kann jedoch auch senkrecht zu der zu dem Lagergut gerichteten Oberfläche verlaufen.

Die rotierende Bürste ist vorzugsweise an einer vorderen Stirnseite der Vorrichtung angebracht, welche bei einem Bewegen der Vorrichtung in das Lagerregal dieses zuerst erreicht.

Es können auch mehrere rotierende Bürsten an der Vorrichtung vorgesehen sein, wobei jede der rotierenden Bürsten dann insbesondere ihren eigenen Motor hat. Die rotierenden Bürsten sind dann an der vorderen Stirnseite und/oder einer der vorderen Stirnseite gegenüberliegenden hinteren Stirnseite der Vorrichtung angebracht.

Eine Anbringung einer ersten rotierenden Bürste an der vorderen Stirnseite und einer weiteren rotierenden Bürste an der hinteren Stirnseite der Vorrichtung hat den Vorteil, dass die Vorrichtung unabhängig von ihrer Orientierung die gleiche Funktion erfüllen kann, also unabhängig davon, zu welcher Seite des Regalbediengeräts die Vorrichtung in das Lagerregal bewegt wird. Die Vorrichtung kann somit bei einer derartigen Ausführungsform in sich gegenüberliegende Lagerregale bewegt werden und dort den gleichen Reinigungseffekt erzielen. Zudem kann durch eine solche Anbringung ein Lösen von Schmutz für ein leichteres Ansaugen sowohl beim Hereinbewegen beziehungsweise Hineinschieben in das Lagerregal als auch beim Herausbewegen beziehungsweise Herausziehen aus dem Lagerregal erreicht werden.

Der Motor jeder Bürste kann ebenfalls von der Batterie mit Strom versorgt werden.

In vorteilhafter und konstruktiv einfacher Weise umfasst die Vorrichtung ein Aktivierungselement, vorzugsweise einen Endschalter, wobei der Lüfter und ein Motor mittels des Aktivierungselements aktivierbar sind und vorzugsweise dann aktiviert werden, wenn die Vorrichtung mittels des Lastaufnahmemittels in das Lagerregal, insbesondere über einen Querbalken, bewegt wird.

Mit anderen Worten kann das Aktivierungselement erkennen, dass die Vorrichtung in das Lagerregal oder über einen Querbalken bewegt, insbesondere geschoben, wird. Das Aktivierungselement wird dabei insbesondere an einer Vorderseite des Lagerregals oder an einer Vorderkante eines Querbalkens geschaltet beziehungsweise ausgelöst.

Das Aktivierungselement kann an der vorderen Stirnseite der Vorrichtung befestigt sein, sodass der Lüfter und/oder der Motor bereits aktiviert sind, wenn die Vorrichtung den Querbalken erreicht. Das Aktivierungselement kann alternativ oder zusätzlich an der hinteren Stirnseite der Vorrichtung angebracht sein, sodass der Lüfter und/oder der Motor aktiviert werden, wenn die Vorrichtung sich bereits über dem Querbalken befindet.

Es kann auch vorgesehen sein, dass ein erstes Aktivierungselement an der vorderen Stirnseite und ein weiteres Aktivierungselement an der hinteren Stirnseite der Vorrichtung angebracht sind. Hierdurch kann der Lüfter und/oder der Motor der rotierenden Bürste unabhängig von der Orientierung der Vorrichtung, also unabhängig davon, zu welcher Seite des Regalbediengeräts die Vorrichtung in das Lagerregal bewegt wird, jeweils "zum gleichen Zeitpunkt" aktiviert werden.

Das Aktivierungselement kann mechanisch (Endschalter) oder elektrisch, beispielsweise durch eine Lichtschranke, geschaltet beziehungsweise ausgelöst werden.

Es ist selbstverständlich möglich, dass neben dem Lüfter und/oder dem Motor weitere Komponenten der Vorrichtung durch das Aktivierungselement aktivierbar sind.

Besonders vorteilhaft ist vorgesehen, dass Komponenten der Vorrichtung an und in einem Lagerbehälter angeordnet sind.

Vorzugsweise sind alle Komponenten der Vorrichtung in oder an dem Lagerbehälter angeordnet. Der Lagerbehälter weist eine rechteckige Grundfläche und - als Ladehilfsmittel - Abmessungen auf, die eine Handhabung mit dem Regalbediengerät erlauben. Vorzugsweise ist an einer vorderen Stirnwand und/oder an einer hinteren Stirnwand des Lagerbehälters ein äußeres Leitblech angebracht.

Der Lüfter, der Schmutzbehälter und der Filter sowie, falls vorhanden, die Batterie und der Kollektor sind insbesondere in dem Lagerbehälter untergebracht. Der Lüfter ist vorzugsweise mittels des inneren Leitblechs derart in dem Lagerbehälter platziert, dass dessen Saugkraft optimal umgesetzt werden kann und der Lüfter trotzdem ausreichend vor angesaugtem Schmutz geschützt ist.

Falls eine rotierende Bürste vorgesehen ist, ist diese außen an dem Lagerbehälter, vorzugsweise an einer der Stirnwände des Lagerbehälters, besonders bevorzugt an einer äußeren Ecke des Lagerbehälters angebracht. Bei Vorsehen einer einzigen rotierenden Bürste ist diese vorzugsweise an der vorderen Stirnwand des Lagerbehälters angeordnet. Statt des Lagerbehälters kann auch ein anderes Ladehilfsmittel, also ein Tablar, eine Palette oder eine Gitterbox, vorgesehen sein.

Auch ist besonders vorteilhaft vorgesehen, dass der Schmutzbehälter durch den Lagerbehälter gebildet ist und der Lagerbehälter mindestens eine Öffnung für ein Ansaugen von Verunreinigungen von dem Lagerregal, insbesondere von dessen Querbalken, aufweist.

Alle übrigen Komponenten der Vorrichtung sind dann an und/oder in dem durch den Lagerbehälter gebildeten Schmutzbehälter angeordnet.

An der mindestens einen Öffnung, welche vorzugsweise an der vorderen und/oder hinteren Stirnwand des Lagerbehälters vorgesehen ist, ist insbesondere ein Leitblech angebracht. Das Leitblech sorgt dafür, dass die angesaugte und gegebenenfalls verunreinigte Luft in den Lagerbehälter geleitet wird.

Erfindungsgemäß ist vorgesehen, dass die Vorrichtung zwei unabhängig voneinander aktivierbare Segmente umfasst, wobei jedes der beiden Segmente einen eigenen Lüfter sowie einen eigenen Filter umfasst.

Jedes Segment kann einen eigenen Schmutzbehälter aufweisen. Alternativ können auch beide Segmente einen gemeinsamen Schmutzbehälter für das Sammeln des angesaugten Schmutzes verwenden. Jedes der Segmente kann zudem eine rotierende Bürste und einen zugehörigen Motor umfassen.

Jedes der Segmente kann ein inneres Leitblech und/oder ein äußeres Leitblech aufweisen. Das innere Leitblech und das äußere Leitblech können miteinander verbunden sein oder ein zusammenhängendes Bauteil bilden.

Vorzugsweise weist eine Vorrichtung mit zwei Segmenten lediglich eine Batterie auf, welche zur Stromversorgung beider Segmente, insbesondere deren Lüfter und gegebenenfalls deren Motor für die rotierende Bürste, verwendet wird.

Die Erfindung richtet sich ferner auf ein System mit einem Regalbediengerät, vorzugsweise Einebenen-Regalbediengerät, und einer erfindungsgemäßen Vorrichtung, wobei die Vorrichtung auf einer Transportfläche des Regalbediengeräts anordbar und mittels eines Lastaufnahmemittels des Regalbediengeräts, welches vorzugsweise mindestens einen Teleskoparm umfasst, mindestens zu einer Seite, vorzugsweise zu beiden Seiten, des Regalbediengeräts von der Transportfläche weg bewegbar ist.

Die Vorrichtung ist also quer zu einer Verfahrrichtung des Regalbediengeräts von dessen Transportfläche weg bewegbar. Das hierzu verwendete Lastaufnahmemittels weist insbesondere Finger auf, mit denen die Vorrichtung von der Transportfläche auf beziehungsweise in das Lagerregal bewegt, insbesondere geschoben, werden kann.

Das auch als Shuttle bezeichnete Einebenen-Regalbediengerät bedient vorzugsweise nur eine einzelne Regalebene des Lagerregals, kann jedoch auch derart ausgebildet sein, dass es wenige, insbesondere zwei oder drei, Regalebenen bedient.

Das Einebenen-Regalbediengerät ist auf zwei Schienen entlang einer Regalgasse zwischen zwei benachbart und parallel angeordneten Lagerregalen verfahrbar. Die Schienen sind in einer der dem Einebenen-Regalbediengerät zugeordneten Regalebenen vorgesehen. Jeweils eine Schiene ist an einem der sich gegenüberliegenden und durch die Regalgasse getrennten Lagerregalen befestigt oder Teil davon. Über einen optional in dem Lagerregal vorgesehenen Lift kann das Einebenen-Regalbediengerät zwischen Regalebenen wechseln.

Das Einebenen-Regalbediengerät ist zur Übertragung von Steuerungsbefehlen, welche insbesondere mittels Schleifleitungen erfolgt, mit einer Steuerung verbunden. Eine Stromversorgung des Einebenen-Regalbediengerät erfolgt insbesondere ebenfalls mittels Schleifleitungen.

Das Einebenen-Regalbediengerät kann mit seinem Lastaufnahmemittel, vorzugsweise zu beiden Seiten der Regalgasse, Lagergut in das Lagerregal abgeben oder von diesem aufnehmen, sodass dieses die Vorrichtung, vorzugsweise zu beiden Seiten, in das Lagerregal und aus diesem bewegen kann, also insbesondere die Vorrichtung in das Lagerregal schieben und aus diesem herausziehen kann.

Das Einebenen-Regalbediengerät kann die Vorrichtung vorzugsweise zu allen Lagerplätzen derjenigen Regalebenen bringen, denen es zugeordnet ist. Lagerplätze in den übrigen Regalebenen des Lagerregals beziehungsweise, sofern mehrere Einebenen-Regalbediengeräte eine Regalebene bedienen, in die übrigen Bereiche der Regalebenen können von einem oder mehreren weiteren Einebenen-Regalbediengerät gereinigt werden. Es kann dabei eine Übergabe von einem Einebenen-Regalbediengerät zu einem anderen Einebenen-Regalbediengerät, beispielsweise unter Verwendung eines Übergabeplatzes an dem Lagerregal, vorgesehen sein.

Das Regalbediengerät kann auch ein Mehrebenen-Regalbediengerät sein, welches im Gegensatz zu der zuvor beschriebenen Ausführungsform des Regalbediengeräts viele, insbesondere mehr als drei, oder alle Regalebenen eines Lagerregals bedient. Das Mehrebenen-Regalbediengerät kann auch mehrere, beispielsweise in einer Regalgasse benachbarte oder in mehreren Regalgassen angeordnete, Lagerregale bedienen.

Das im Englischen auch als Stacker Crane oder Storage and Retrieval Unit bezeichnete Mehrebenen-Regalbediengerät ist ein einspuriges schienengeführtes Fahrzeug und umfasst ein unteres Fahrwerk, mindestens einen Mast sowie einen an dem Mast verfahrbaren Hubschlitten mit einem Lastaufnahmemittel. Das Mehrebenen-Regalbediengerät weist neben dem unteren Fahrwerk gegebenenfalls ein oberes Fahrwerk auf, das an einem dem unteren Fahrwerk abgewandten Ende des Mastes angeordnet ist. Über an dem oberen Fahrwerk vorgesehene Führungsrollen ist das Mehrebenen-Regalbediengerät beispielsweise an einer Kopftraverse führbar. Das Mehrebenen-Regalbediengerät kann weitere Komponenten, wie beispielsweise ein Hubwerk mit einem Seil- oder Kettentrieb, Aufstiegsleitern und Stromzuführungen umfassen.

Das Mehrebenen-Regalbediengerät ist in drei Raumrichtungen beziehungsweise Achsen bewegbar. Das untere Fahrwerk, insbesondere mit den daran vorgesehenen Laufrädern, dient einem Verfahren des Mehrebenen-Regalbediengeräts entlang einer Schiene, welche insbesondere in einer Regalgasse angeordnet ist. Der auf dem unteren Fahrwerk und im Wesentlichen vertikal zur Schiene angeordnete Mast dient einem Heben und Senken des Hubschlittens entlang des Mastes. Das Lastaufnahmemittel des Hubschlittens ist im Wesentlichen vertikal zur Schiene und im Wesentlichen vertikal zum Mast, also quer zu einer Fahrtrichtung des Mehrebenen-Regalbediengeräts, verfahrbar und dient auch der Aufnahme und Abgabe des Lagerguts.

Das Mehrebenen-Regalbediengerät kann ebenfalls mit seinem Lastaufnahmemittel, vorzugsweise zu beiden Seiten der Regalgasse, Lagergut in das Lagerregal abgeben oder von diesem aufnehmen, sodass dieses die Vorrichtung, vorzugsweise zu beiden Seiten, in das Lagerregal und aus diesem bewegen kann, also insbesondere die Vorrichtung in das Lagerregal schieben und aus diesem herausziehen kann.

Die Vorrichtung kann mittels des Mehrebenen-Regalbediengeräts in vielen oder allen Regalebenen zu den darin vorgesehenen Lagerplätzen gebracht werden. Sollen mehrere Mehrebenen-Regalbediengerät dieselbe Vorrichtung zur Reinigung der Lagerregale verwenden, kann auch hier eine Übergabe der Vorrichtung von einem Mehrebenen-Regalbediengerät zu einem weiteren Mehrebenen-Regalbediengerät, beispielsweise unter Verwendung eines Übergabeplatzes an dem Lagerregal, vorgesehen sein.

Selbstverständlich können in dem Regallager auch beide Formen des Regalbediengeräts eingesetzt sein. Bei einem solchen Mischeinsatz ist denkbar, dass eine Übergabe der Vorrichtung, insbesondere mittels eines Übergabeplatzes in dem Lagerregal, von einem Einebenen-Regalbediengerät zu einem Mehrebenen-Regalbediengerät oder umgekehrt erfolgen kann.

Besonders vorteilhaft ist vorgesehen, dass an dem Lastaufnahmemittel, vorzugsweise an dem mindestens einen Teleskoparm, eine Bürste befestigt ist.

Die an dem Lastaufnahmemittel befestigte Bürste ist dann ergänzend zu der Vorrichtung vorgesehen und vorzugsweise starr, also nicht rotierend, ausgebildet. Die Bürste ist mittels des Lastaufnahmemittels von dem Regalbediengerät weg und zu diesem hin bewegbar, insbesondere um auf dem Lagerregal liegenden Schmutz zu kehren und/oder anhaftenden Schmutz zu lösen, der anschließend mittels der Vorrichtung entfernt wird.

Die Bürste ist vorzugsweise derart an dem Lastaufnahmemittel angeordnet, dass diese gleichermaßen zu beiden Seiten des Regalbediengeräts von diesem weg bewegbar ist.

Aufgrund einer solchen Bürste kann beispielsweise eine Geschwindigkeit, mit der die Vorrichtung über den Querbalken und/oder Längsbalken oder Regalboden bewegt wird, reduziert werden. Auch kann vermieden werden, dass die Vorrichtung mehrfach über den Querbalken und/oder Längsbalken oder Regalboden bewegt werden muss. Besonders vorteilhaft ist vorgesehen, dass das Lastaufnahmemittel zwei parallel zueinander angeordnete Teleskoparme umfasst und die Bürste zwischen den Teleskoparmen angeordnet und an diesen befestigt ist.

Die Bürste ist vorzugsweise an einem freien Ende der Teleskoparme angeordnet und erstreckt sich vorzugweise senkrecht zu einer Ein- und Ausfahrrichtung der Teleskoparme. Diese Bürste ist somit vorzugsweise in Ausfahrrichtung vor der sich zwischen den beiden Teleskoparmen befindenden Vorrichtung angeordnet, sodass mit dieser der Querbalken und/oder Längsbalken oder Regalboden "vorreinigbar" ist.

Die Bürste ist vorzugsweise länglich ausgebildet, das heißt ihre in Ein- und Ausfahrrichtung verlaufende Breite ist deutlich kleiner als ihre senkrecht zur Ein- und Ausfahrrichtung verlaufende Länge.

Verschmutzungen können bei dieser Ausführungsform mittels der Bürste von dem Regalbediengerät weg in einen hinteren Bereich des Lagerregals oder hinten von dem Lagerregal hinunter geschoben werden.

Das Regalbediengerät mit der an dem Lastaufnahmemittel befestigten und insbesondere zwischen zwei das Lastaufnahmemittel bildenden Teleskoparmen angeordneten Bürste kann auch ohne eine erfindungsgemäße Vorrichtung eingesetzt werden.

Die Erfindung richtet sich ferner auf eine Anordnung mit einem erfindungsgemäßen System und einem Lagerregal, welches mehrere Querbalken zur Lagerung von Lagergut aufweist, wobei die Vorrichtung mittels des Lastaufnahmemittels des Regalbediengeräts entlang der Querbalken bewegbar ist.

Mit anderen Worten sind die Querbalken in dem Lagerregal derart angeordnet, dass das Lastaufnahmemittel des Regalbediengeräts parallel zu diesen aus- und einfahrbar ist, um die Vorrichtung entlang der Querbalken zu bewegen. Vorzugsweise ist die Vorrichtung entlang der gesamten Erstreckungslänge der Querbalken bewegbar. Eine Breite des Querbalkens kann gleich, geringer oder größer als eine Breite der Vorrichtung und/oder Länge der an dem Lastaufnahmemittel befestigten Bürste sein.

Sofern die Vorrichtung eine rotierende Bürste hat, verläuft deren Rotationsachse parallel oder senkrecht zu der zu dem Lagergut gerichteten Oberfläche des Querbalkens oder Längsbalkens oder Regalbodens, die gerade mittels der Vorrichtung gereinigt wird.

Besonders vorteilhaft ist vorgesehen, dass die Vorrichtung mittels einer Batterie betrieben ist und das Lagerregal eine Ladeposition aufweist, an der die Vorrichtung zum Laden der Batterie positionierbar ist.

Mit anderen Worten kann die Vorrichtung temporär in dem Lagerregal eingelagert werden, um die Batterie zu laden. Die Ladeposition ist derart ausgebildet, dass eine Positionierung der Vorrichtung automatisiert erfolgen kann. Eine für das Laden der Batterie erforderliche Stromverbindung ist dann allein durch eine Handhabung mittels des Regalbediengeräts und damit ohne menschliches Zutun herstellbar.

Die Ladeposition kann auch anderweitig nutzbar sein, beispielsweise als Übergabeplatz für eine Übergabe zwischen zwei Regalbediengeräten.

Vorteilhaft kann vorgesehen sein, dass an der Ladeposition eine Schleifleitung vorgesehen ist, mit welcher der Kollektor der Vorrichtung verbindbar ist.

Die Schleifleitung, mittels welcher die mit dem Kollektor verbundene Batterie ladbar ist, ist vorzugsweise an einem Stützpfeiler des Lagerregals befestigt. Hierdurch ist die Schleifleitung auf einer Höhe anordbar, die eine Anbringung des Kollektors in einem, insbesondere oberen, Bereich der Vorrichtung erlaubt, in dem vergleichsweise wenig angesaugte und gegebenenfalls verschmutzte Luft "zirkuliert".

Die Schleifleitung kann alternativ an einem eigens dafür vorgesehenen, das heißt von dem Lagerregal unabhängigen, Trägerelement, befestigt sein. Beispielsweise kann die Schleifleitung bei Verwendung eines solchen Trägerelements so in dem Lagerregal positioniert sein, dass der Kollektor an der vorderen und/oder hinteren Stirnseite der Vorrichtung angebracht sein kann.

Eine Verbindung beziehungsweise ein Kontakt zwischen dem Kollektor und der Schleifleitung wird insbesondere dadurch hergestellt, dass die Vorrichtung mittels des Regalbediengeräts in die Ladeposition hineinbewegt, insbesondere hineingeschoben, und dabei an der Schleifleitung positioniert wird.

Auch betrifft die Erfindung ein Verfahren zur Reinigung eines Lagerregals, insbesondere dessen zur Lagerung von Lagergut verwendeten Querbalken, wobei das Lagerregal mittels einer erfindungsgemäßen Vorrichtung gereinigt wird, wobei die Vorrichtung auf einer Transportfläche eines Regalbediengeräts entlang des Lagerregals verfahren wird und mittels eines Lastaufnahmemittels des Regalbediengeräts in das Lagerregal, insbesondere entlang der Querbalken, bewegt wird, um das Lagerregal und insbesondere die Querbalken zu reinigen.

Mit anderen Worten wird die Vorrichtung von dem Lastaufnahmemittel in dem Lagerregal und vorzugsweise entlang der zu dem Lagergut gerichteten Oberfläche des Querbalkens oder Längsbalkens oder Regalbodens vor und zurück bewegt. Dieser Vorgang kann beliebig oft wiederholt werden, um das gewünschte Reinigungsergebnis zu erzielen.

Anschließend wird die Vorrichtung mittels des Lastaufnahmemittels zurück auf die Transportfläche des Regalbediengeräts bewegt. In einem nächsten Schritt wird das Regalbediengerät entlang des Lagerregals vorzugsweise zu einem benachbarten Querbalken verfahren.

Alternativ kann das Regalbediengerät um einen Weg verfahren werden, welcher der Breite der Vorrichtung entspricht. Dies ist insbesondere dann vorgesehen, wenn die Breite der Vorrichtung geringer als die Breite des Querbalkens ist oder ein Vielfaches der Breite des Querbalkens beträgt oder ein Regalboden gereinigt wird. Dann wird die Vorrichtung mittels des Lastaufnahmemittels auf diesen Querbalken beziehungsweise diesen Abschnitt des Regalbodens bewegt.

Vorzugsweise wird der Querbalken entlang seiner gesamten Erstreckungslänge beziehungsweise der Regalboden in seiner gesamten Tiefe gereinigt. Es können aber auch nur Teilstücke des Querbalkens oder Regalbodens gereinigt werden.

Vorzugsweise hat das verwendete Regalbediengerät eine an seinem Lastaufnahmemittel befestigte Bürste, wobei das Verfahren insbesondere vorsieht, dass der von der Bürste erfasste Schmutz an einer Rückseite des Lagerregals von diesem heruntergeschoben wird.

Das Verfahren wird von einer Steuerung des Regalbediengeräts oder einer übergeordneten Steuerung des Regallagers ausgeführt.

Erfindungsgemäß ist vorgesehen, dass die Vorrichtung zwei Segmente umfasst und die Segmente unabhängig voneinander aktivierbar sind, wobei ein erstes Segment aktiviert wird, wenn die Vorrichtung in das Lagerregal hinein bewegt wird, und ein zweites Segment aktiviert wird, wenn die Vorrichtung aus dem Lagerregal heraus bewegt wird.

Weitere Details der Erfindung ergeben sich aus der nachfolgenden Beschreibung von Ausführungsbeispielen anhand der Zeichnung, in der
- Fig. 1: eine schematische perspektivische Ansicht einer Ausführungsform der erfindungsgemäßen Vorrichtung,
- Fig. 2: eine schematische perspektivische Schnittansicht der Vorrichtung nach Figur 1,
- Fig. 3: eine schematische perspektivische Ansicht einer weiteren Ausführungsform der erfindungsgemäßen Vorrichtung,
- Fig. 4: eine schematische Schnittansicht der Vorrichtung nach Figur 3,
- Fig. 5: eine schematische perspektivische Ansicht eines Segments zur Verwendung in der Vorrichtung nach Figuren 3 und 4,
- Fig. 6: eine schematische Schnittansicht des Segments nach Figur 5,
- Fig. 7: eine schematische perspektivische Ansicht eines Einebenen-Regalbediengeräts mit zwei an dessen Lastaufnahmemittel befestigten Bürsten und
- Fig. 8: eine schematische perspektivische Ansicht einer Anordnung mit einem Einebenen-Regalbediengerät nach Figur 7 zeigen.

In der Figur 1 ist eine schematische perspektivische Ansicht einer Ausführungsform der erfindungsgemäßen Vorrichtung 1 gezeigt.

Die Vorrichtung 1, welche für eine vollautomatisierte Reinigung eines Lagerregals 100, insbesondere dessen Querbalken 101 und/oder Längsbalken 102 (siehe Figur 3) oder Regalböden vorgesehen ist, umfasst einen Lüfter 2 (siehe Figur 2), einen Schmutzbehälter 3 und einen Filter 4 (siehe Figur 2). Bei der gezeigten Ausführungsform wird der Schmutzbehälter 3 der Vorrichtung 1 durch einen Lagerbehälter 10 gebildet. Der Lüfter 2 sowie der Filter 4 sind in dem Lagerbehälter 10 und damit in dem Schmutzbehälter 3 angeordnet.

Der Lagerbehälter 10 ist ein Ladehilfsmittel und somit trotz der für die Funktionalität der Vorrichtung 1 erforderlichen Veränderungen an diesem mittels eines Lastaufnahmemittels eines Regalbediengeräts handhabbar. Die hierfür relevanten Abmessungen des Lagerbehälters 10 sind nämlich beibehalten worden.

Die Vorrichtung 1 umfasst bei der gezeigten Ausführungsform eine Batterie 8 und einen mit dieser über eine elektrische Verbindung 7a verbundenen Kollektor 7. Der Kollektor 7 ist vorgesehen, um die Batterie der Vorrichtung 1 über eine Schleifleitung, welche beispielsweise an einer Ladeposition in einem Lagerregal 100 angeordnet ist, zu laden. Die Batterie 8 sowie der Kollektor 7 sind ebenfalls in dem Lagerbehälter 10 und damit in dem Schmutzbehälter 3 angeordnet. Um Schmutzablagerungen an dem Kollektor 7 zu vermeiden, ist dieser in einem oberen Bereich einer Seitenwand 10c des Lagerbehälters 10 angebracht, in dem wenig verunreinigte Luft "zirkuliert".

An einer vorderen Stirnseite 1a der Vorrichtung 1, welche in der hier gezeigten Ausführungsform durch eine vordere Stirnwand 10a des Lagerbehälters 10 gebildet ist, ist eine rotierende Bürste 5 angebracht. Die rotierende Bürste 5 wird über einen oberhalb der Bürste 5 angeordneten Motor 6 angetrieben. Der Motor 6 wird von der Batterie 8 mit Strom versorgt. Eine hierzu verwendete elektrische Verbindung 7a ist nicht dargestellt.

Eine Rotationsachse der rotierenden Bürste 5 verläuft senkrecht zu einem Boden 10d des Lagerbehälters 10 und damit auch senkrecht zu einer zu dem Lagergut gerichteten

Oberfläche eines Querbalkens 101 (siehe Figur 7) und/oder Längsbalkens 102 oder Regalbodens des Lagerregals 100. Es ist möglich, dass an der Vorrichtung 1 weitere rotierende Bürsten 5 vorgesehen sind.

An der vorderen Stirnwand 10a sowie an einer hinteren Stirnseite 1b der Vorrichtung 1, welche in der hier gezeigten Ausführungsform durch eine hintere Stirnwand 10b des Lagerbehälters 10 gebildet ist, sind äußere Leitbleche 12 vorgesehen. Diese äußeren Leitbleche 12 dienen dazu, die von dem Lüfter 2 angesaugte Luft in den Lagerbehälter 10 zu leiten.

Die Vorrichtung 1 weist zudem einen Endschalter 9 auf, der im Bereich der vorderen Stirnwand 10a des Lagerbehälters 10 angeordnet ist. Mit diesem Endschalter 9 sind der Lüfter 2 und der Motor 6 aktivierbar. Eine Aktivierung erfolgt insbesondere dann, wenn die Vorrichtung 1 in das Lagerregal 100 bewegt und der Endschalter 9 geschaltet beziehungsweise ausgelöst wird.

In der Figur 2 ist eine schematische perspektivische Schnittansicht der Vorrichtung 1 nach Figur 1 gezeigt.

In dieser Ansicht ist gut erkennbar, wie die äußeren Leitbleche 12 ausgebildet und angeordnet sind. Sowohl an der vorderen Stirnwand 10a, als auch an der hinteren Stirnwand 10b des Lagerbehälters 10 sind jeweils zwei äußere Leitbleche 12 angeordnet, wobei die angesaugte Luft zwischen den beiden äußeren Leitblechen 12 durch die Öffnung 11 in den Lagerbehälter 10 geleitet wird.

Im Inneren des Lagerbehälters 10 ist ein inneres Leitblech 13 vorgesehen, welches vorliegend ein von dem äußeren Leitblech 12 separates Bauteil ist. Die von dem Lüfter 2 angesaugte und mittels der äußeren Leitbleche 12 in den Lagerbehälter 10 geleitete Luft wird über das innere Leitblech 13 innerhalb des Lagerbehälters 10 geleitet.

Gut zu erkennen ist in dieser Ansicht auch, wie der Lüfter 2 und der Filter 4 in dem Lagerbehälter 10 angeordnet sind. Der Lüfter 2 ist auf einem von dem inneren Leitblech 13 gebildeten Absatz 13a angeordnet. Zwischen dem Lüfter 2 und dem inneren Leitblech 13 ist der Filter 4 angeordnet.

In der Figur 3 ist eine schematische perspektivische Ansicht einer weiteren Ausführungsform der erfindungsgemäßen Vorrichtung 1 gezeigt. In der Figur 4 ist eine schematische Schnittansicht der Vorrichtung 1 nach Figur 3 gezeigt.

Wie bei der in den Figuren 1 und 2 gezeigten Ausführungsform sind die Komponenten der Vorrichtung 1 an und in einem Lagerbehälter 10 angeordnet.

Die Vorrichtung 1 hat bei dieser Ausführungsform allerdings zwei Segmente 1' (siehe auch Figuren 5 und 6), welche unabhängig voneinander aktivierbar sind. Beispielsweise kann vorgesehen sein, dass eines der beiden Segmente 1' aktiviert wird, wenn die Vorrichtung 1 in das Lagerregal 100 hinein bewegt wird, und ein zweites Segment 1' aktiviert wird, wenn die Vorrichtung 1 aus dem Lagerregal 100 heraus bewegt wird.

Jedes der beiden Segmente 1' umfasst einen eigenen Lüfter 2 sowie einen eigenen Filter 4. Zudem weist jedes der beiden Segmente 1' im vorliegenden Fall eine rotierende Bürste 5 auf, welche jeweils so positioniert ist, dass sie aus dem Lagerbehälter 10 herausragt. Die Rotationsachse der rotierenden Bürste 5 verläuft parallel zu dem Boden 10d des Lagerbehälters 10 und damit auch parallel zu einer zu dem Lagergut gerichteten Oberfläche eines Querbalkens 101 (siehe Figur 7) und/oder Längsbalkens 102 oder Regalbodens des Lagerregals 100. Jede rotierende Bürste 5 hat einen Motor 6, welcher ebenfalls an dem Segment 1' angeordnet und befestigt ist.

Jedes der Segmente 1' weist einen eigenen Schmutzbehälter 3 auf. Alternativ können auch beide Segmente 1' einen gemeinsamen Schmutzbehälter 3 für das Sammeln des angesaugten Schmutzes verwenden. Auch hat jedes der beiden Segmente 1' ein inneres Leitblech 13 sowie ein äußeres Leitblech 12. Das innere Leitblech 13 und das äußere Leitblech 12 bilden vorliegend ein zusammenhängendes Bauteil, welches sich von dem Schmutzbehälter 3 weg erstreckt (siehe auch Figuren 5 und 6).

Die beiden Segmente 1' sind annähernd baugleich ausgebildet. Lediglich der Motor 6 für die rotierende Bürste 5 ist an einer anderen Seite des Segments 1' angeordnet. In der Figur 4 ist gut zu erkennen, wie die beiden Segmente 1' in dem Lagerbehälter 10 angeordnet sind.

Die Vorrichtung 1 umfasst vorliegend eine einzelne Batterie 8, welche zwischen den beiden Segmenten 1' auf dem Boden 10d des Behälters 10 angeordnet ist. Die Batterie 8 wird für eine Stromversorgung beider Segmente 1', insbesondere deren Lüfter 2 und deren Motor 6 für die rotierende Bürste 5, verwendet.

Für ein Laden der Batterie 8 sind vorliegend zwei Kollektoren 7 vorgesehen. Einer der Kollektoren 7 ist an der vorderen Stirnseite 1a der Vorrichtung 1 beziehungsweise an der vorderen Stirnwand 10a des Lagerbehälters 10 angeordnet. Der andere Kollektor 7 ist an einer Seitenwand 10c des Lagerbehälters 10 angebracht.

Die Vorrichtung 1 hat zudem zwei Endschalter 9, wobei einer der Endschalter 9 - wie dargestellt - an der vorderen Stirnseite 1a der Vorrichtung 1 beziehungsweise vorderen Stirnwand 10a des Lagerbehälters 10 angeordnet und befestigt ist. Der andere Endschalter 9 ist an der hinteren Stirnseite 1b der Vorrichtung 1 beziehungsweise der hinteren Stirnwand 10b des Lagerbehälters 10 angeordnet und befestigt. Hierdurch kann der Lüfter 2 und der Motor 6 der rotierenden Bürste 5 unabhängig von der Orientierung der Vorrichtung 1, also beispielsweise unabhängig davon, zu welcher Seite des Regalbediengeräts 20 die Vorrichtung 1 in das Lagerregal 100 bewegt wird, jeweils "zum gleichen Zeitpunkt" aktiviert werden.

Es ist möglich, dass die Vorrichtung 1 lediglich eines der beiden Segmente 1' aufweist. Auch ist es möglich, dass die Vorrichtung 1 ein alternativ ausgebildetes Segment 1' aufweist, bei dem beispielsweise nur der Lüfter 2 und der Filter 4 vorgesehen sind.

In der Figur 5 ist eine schematische perspektivische Ansicht eines Segments 1' zur Verwendung in der Vorrichtung 1 nach Figuren 3 und 4 gezeigt. In der Figur 6 eine schematische Schnittansicht des Segments 1' nach Figur 5 gezeigt.

Das Segment 1' umfasst einen Lüfter 2, einen Filter 4, eine rotierende Bürste 5, einen Motor 6 für die rotierende Bürste 5, ein äußeres Leitblech 12, ein inneres Leitblech 13 sowie einen Schmutzbehälter 3.

Der Schmutzbehälter 3 ist vorliegend also an dem Segment 1' vorgesehen. Alternativ kann der Schmutzbehälter 3 auch außerhalb des Segments 1', beispielsweise durch den Lagerbehälter 10 gebildet sein, wie dies bei der in den Figuren 1 und 2 gezeigten Ausführungsform der Fall ist.

Der Lüfter 2 und der Filter 4 sind auf dem Schmutzbehälter 3 angeordnet. Das innere Leitblech 13 des Segments 1' erstreckt sich vorliegend von dem Schmutzbehälter 3 weg und geht in das äußere Leitblech 2 über. Das äußere Leitblech 12 und das innere Leitblech 13 bilden vorliegend ein zusammenhängendes Bauteil, können jedoch auch zwei voneinander unabhängige Bauteile sein.

Der Motor 6 der rotierenden Bürste 5 ist an dem zusammenhängenden Bauteil aus innerem Leitblech 13 und äußerem Leitblech 12 befestigt. Die rotierende Bürste 5 ist an dem äußeren Leitblech 12 gelagert und wird von diesem "überspannt".

In der Figur 7 eine schematische perspektivische Ansicht eines Einebenen-Regalbediengeräts 20' mit zwei an dessen Lastaufnahmemittel 22 befestigten Bürsten 40 gezeigt.

Das Lastaufnahmemittel 22 des Einebenen-Regalbediengeräts 20' ist vorliegend durch zwei parallel zueinander angeordnete Teleskoparme 22' gebildet. Jede der beiden Bürsten 40 ist zwischen diesen beiden Teleskoparmen 22' angeordnet und an diesen befestigt.

Jede der Bürsten 40 hat eine längliche Form und ist an einem freien Ende der Teleskoparme 22' angeordnet. Die Bürste 40 erstreckt sich dabei jeweils quer zu einer Ein- und Ausfahrrichtung der Teleskoparme 22'. Die beiden Bürsten 40 sind an sich gegenüberliegenden freien Enden der Teleskoparme 22' angeordnet.

Das Einebenen-Regalbediengerät 20' weist zudem eine Transportfläche 21 auf. Auf der Transportfläche 21 ist die Vorrichtung 1 entlang des Lagerregals 100 (siehe Figur 8) transportierbar. Die hier nicht dargestellte Vorrichtung 1 ist dann zwischen den beiden Teleskoparmen 22' angeordnet und kann mit diesen beidseitig des Einebenen-Regalbediengeräts 20' in das Lagerregal 100 bewegt werden.

In der Figur 8 ist eine schematische perspektivische Ansicht einer Anordnung mit einem eines Einebenen-Regalbediengerät 20' nach Figur 7 gezeigt.

Die Anordnung umfasst neben dem Einebenen-Regalbediengerät 20' zwei parallel zueinander angeordnete Lagerregale 100. Das Einebenen-Regalbediengerät 20' ist entlang einer zwischen den beiden Lagerregalen 100 verlaufenden Regalgasse 104 auf zwei Schienen verfahrbar. Jeweils eine der Schienen ist an einem der beiden Lagerregale 100 befestigt.

Hier dargestellt ist eine Regalebene jedes der Lagerregale 100, die von dem Einebenen-Regalbediengerät 20' bedient wird. Die Regalebene wird durch Längsbalken 102 und Querbalken 101 gebildet. Das Lagerregal weist zudem Stützpfeiler 103 auf, die vorliegend nicht dargestellt sind.

Auf der Transportfläche 21 des Einebenen-Regalbediengeräts 20' ist die Vorrichtung 1 (nicht dargestellt) entlang des Lagerregals 100 transportierbar. Die Vorrichtung 1 ist mit den beiden Teleskoparmen 22' beidseitig des Einebenen-Regalbediengeräts 20' in das Lagerregal 100 bewegbar.

Die Bürste 40 ist quer zu den Querbalken 101 des Lagerregals 100 angeordnet und weist vorliegend eine Länge auf, bei der sie sich über fünf Querbalken 101 erstreckt. Die Bürste 40 ist in der Ausfahrrichtung der Teleskoparme 22' gesehen vor der mit den Teleskoparmen 22' handhabbaren Vorrichtung 1 angeordnet, sodass diese den Schmutz für ein Ansaugen durch die Vorrichtung 1 löst und den Schmutz von den Querbalken 101 wegkehren kann.

### Bezugszeichenliste

- 1: Vorrichtung
- 1': Segment (Vorrichtung)
- 1a: vordere Stirnseite (Vorrichtung)
- 1b: hintere Stirnseite (Vorrichtung)
- 2: Lüfter
- 3: Schmutzbehälter
- 4: Filter
- 5: rotierende Bürste
- 6: Motor
- 7: Kollektor
- 7a: elektrische Verbindung
- 8: Batterie
- 9: Endschalter
- 10: Lagerbehälter
- 10a: vordere Stirnwand (Lagerbehälter)
- 10b: hintere Stirnwand (Lagerbehälter)
- 10c: Seitenwand (Lagerbehälter)
- 10d: Boden (Lagerbehälter)
- 11: Öffnung
- 12: äußeres Leitblech
- 13: inneres Leitblech
- 13a: Absatz
- 20: Regalbediengerät
- 20': Einebenen-Regalbediengerät
- 21: Transportfläche
- 22: Lastaufnahmemittel
- 22': Teleskoparm
- 40: Bürste
- 100: Lagerregal
- 101: Querbalken
- 102: Längsbalken
- 103: Stützpfeiler
- 104: Regalgasse

## Patentansprüche

1. Vorrichtung (1) zur vollautomatisierten Reinigung eines Lagerregals (100), insbesondere dessen zur Lagerung von Lagergut verwendeten Querbalken (101), wobei die Vorrichtung (1) äußere Abmessungen aufweist, die denen an einem in dem Lagerregal (100) eingelagerten Ladehilfsmittel zumindest ähneln und vorzugsweise gleichen, sodass die Vorrichtung (1) mittels eines Lastaufnahmemittels (22) eines Regalbediengeräts (20), vorzugsweise eines Einebenen-Regalbediengeräts (20'), handhabbar ist, wobei die Vorrichtung (1) einen Lüfter (2), einen Schmutzbehälter (3) sowie einen Filter (4) umfasst, **dadurch gekennzeichnet dass** die Vorrichtung (1) zwei unabhängig voneinander aktivierbare Segmente (1') umfasst, wobei jedes der beiden Segmente (1') einen eigenen Lüfter (2) sowie einen eigenen Filter (4) umfasst.

2. Vorrichtung (1) nach Anspruch 1, **dadurch gekennzeichnet, dass** die Vorrichtung (1) eine Batterie (8) umfasst.

3. Vorrichtung (1) nach Anspruch 2, **dadurch gekennzeichnet, dass** die Vorrichtung (1) einen mit der Batterie (8) verbundenen Kollektor (7) umfasst, wobei der Kollektor (7) mit einer Schleifleitung verbindbar ist, um die Batterie (8) zu laden.

4. Vorrichtung (1) nach einem der Ansprüche 1 bis 3, **dadurch gekennzeichnet, dass** die Vorrichtung (1) mindestens eine rotierende Bürste (5) sowie einen Motor (6) zum Antreiben der mindestens einen rotierenden Bürste (5) umfasst.

5. Vorrichtung (1) nach einem der Ansprüche 1 bis 4, **dadurch gekennzeichnet, dass** die Vorrichtung (1) ein Aktivierungselement, vorzugsweise einen Endschalter (9), umfasst, wobei der Lüfter (2) und ein Motor (6) mittels des Aktivierungselements aktivierbar sind und vorzugsweise dann aktiviert werden, wenn die Vorrichtung (1) mittels des Lastaufnahmemittels (22) in das Lagerregal (100), insbesondere über einen Querbalken (101), bewegt wird.

6. Vorrichtung (1) nach einem der Ansprüche 1 bis 5, **dadurch gekennzeichnet, dass** Komponenten der Vorrichtung (1) an und in einem Lagerbehälter (10) angeordnet sind.

7. Vorrichtung (1) nach Anspruch 6, **dadurch gekennzeichnet, dass** der Schmutzbehälter (3) durch den Lagerbehälter (10) gebildet ist und der Lagerbehälter (10) mindestens eine Öffnung (11) für ein Ansaugen von Verunreinigungen von dem Lagerregal (100), insbesondere von dessen Querbalken (101), aufweist.

8. System mit einem Regalbediengerät (20), vorzugsweise Einebenen-Regalbediengerät (20'), und einer Vorrichtung (1) nach einem der Ansprüche 1 bis 7, **dadurch gekennzeichnet, dass** die Vorrichtung (1) auf einer Transportfläche (21) des Regalbediengeräts (20) anordbar und mittels eines Lastaufnahmemittels (22) des Regalbediengeräts (20), welches vorzugsweise mindestens einen Teleskoparm (22') umfasst, mindestens zu einer Seite, vorzugsweise zu beiden Seiten, des Regalbediengeräts (20) von der Transportfläche (21) weg bewegbar ist.

9. System nach Anspruch 8, **dadurch gekennzeichnet, dass** an dem Lastaufnahmemittel (22), vorzugsweise an dem mindestens einen Teleskoparm (22'), eine Bürste (40) befestigt ist.

10. System nach Anspruch 9, **dadurch gekennzeichnet, dass** das Lastaufnahmemittel (22) zwei parallel zueinander angeordnete Teleskoparme (22') umfasst und die Bürste (40) zwischen den Teleskoparmen (22') angeordnet und an diesen befestigt ist.

11. Anordnung mit einem System nach einem der Ansprüche 8 bis 10 und einem Lagerregal (100), welches mehrere Querbalken (101) zur Lagerung von Lagergut aufweist, **dadurch gekennzeichnet, dass** die Vorrichtung (1) mittels des Lastaufnahmemittels (22) des Regalbediengeräts (20) entlang der Querbalken (101) bewegbar ist.

12. Anordnung nach Anspruch 11, **dadurch gekennzeichnet, dass** die Vorrichtung (1) mittels einer Batterie (8) betrieben ist und das Lagerregal (100) eine Ladeposition aufweist, an der die Vorrichtung (1) zum Laden der Batterie (8) positionierbar ist.

13. Anordnung nach Anspruch 12, **dadurch gekennzeichnet, dass** an der Ladeposition eine Schleifleitung vorgesehen ist, mit welcher der Kollektor (7) der Vorrichtung (1) verbindbar ist.

14. Verfahren zur Reinigung eines Lagerregals (100), insbesondere dessen zur Lagerung von Lagergut verwendeten Querbalken (101), wobei das Lagerregal mittels einer Vorrichtung (1) nach einem der Ansprüche 1 bis 7 gereinigt wird, wobei die Vorrichtung (1) auf einer Transportfläche (21) eines Regalbediengeräts (20) entlang des Lagerregals (100) verfahren wird und mittels eines Lastaufnahmemittels (22) des Regalbediengeräts (20) in das Lagerregal (100), insbesondere entlang der Querbalken (101), bewegt wird, um das Lagerregal (100) und insbesondere die Querbalken (101) zu reinigen, **dadurch gekennzeichnet, dass** die Vorrichtung (1) zwei Segmente (1') umfasst und die Segmente (1') unabhängig voneinander aktivierbar sind, wobei ein erstes Segment (1') aktiviert wird, wenn die Vorrichtung (1) in das Lagerregal (100) hinein bewegt wird, und ein zweites Segment (1') aktiviert wird, wenn die Vorrichtung (1) aus dem Lagerregal (100) heraus bewegt wird.

## Claims

1. Device (1) for fully automated cleaning of a storage rack (100), in particular its crossbars (101) used for storing storage goods, whereby the device (1) has outer dimensions which are at least similar, and preferably identical, to those of a loading aid stored in the storage rack (100) so that the device (1) can be handled by means of a load handling means (22) of a rack serving apparatus (20), preferably a single-level rack serving apparatus (20'), whereby the device (1) comprises a fan (2), a dirt receptacle (3) and a filter (4), **characterised in that** the device (1) comprises two segments (1') which can be activated in a mutually independent manner, wherein each of the two segments (1') has its own fan (2) and its own filter (4).

2. Device (1) as claimed in claim 1, **characterised in that** the device (1) comprises a battery (8).

3. Device (1) as claimed in claim 2, **characterised in that** the device (1) comprises a collector (7) connected to the battery (8), wherein the collector (7) can be connected to a conductor line in order to charge the battery (8).

4. Device (1) as claimed in any one of claims 1 to 3, **characterised in that** the device (1) comprises at least one rotating brush (5) and a motor (6) for driving the at least one rotating brush (5).

5. Device (1) as claimed in any one of claims 1 to 4, **characterised in that** the device (1) comprises an activation element, preferably a limit switch (9), wherein the fan (2) and a motor (6) can be activated by means of the activation element and preferably be activated when the device (1) is moved into the storage rack (100), in particular over a crossbar (101), by means of the load handling means (22).

6. Device (1) as claimed in any one of claims 1 to 5, **characterised in that** components of the device (1) are arranged on and/or in a storage container (10).

7. Device (1) as claimed in claim 6, **characterised in that** the dirt receptacle (3) is formed by the storage container (10) and the storage container (10) has at least one opening (11) for drawing in impurities from the storage rack (100), in particular from its crossbars (101).

8. System having a rack serving apparatus (20), preferably a single-level rack serving apparatus (20'), and a device (1) as claimed in any one of claims 1 to 7, **characterised in that** the device (1) can be arranged on a transport surface (21) of the rack serving apparatus (20) and can be moved away from the transport surface (21) at least on one side, preferably on both sides, of the rack serving apparatus (20) by means of a load handling means (22) of the rack serving apparatus (20) which preferably comprises at least one telescopic arm (22').

9. System as claimed in claim 8, **characterised in that** a brush (40) is attached to the load handling means (22), preferably to the at least one telescopic arm (22').

10. System as claimed in claim 9, **characterised in that** the load handling means (22) comprises two mutually parallel telescopic arms (22') and the brush (40) is arranged between, and attached to, the telescopic arms (22').

11. Arrangement having a system as claimed in any one of claims 8 to 10 and a storage rack (100) which has a plurality of crossbars (101) for storing storage goods, **characterised in that** the device (1) can be moved along the crossbars (101) by means of the load handling means (22) of the rack serving apparatus (20).

12. Arrangement as claimed in claim 11, **characterised in that** the device (1) is operated by means of a battery (8) and the storage rack (100) has a charging position in which the device (1) can be positioned in order to charge the battery (8).

13. Arrangement as claimed in claim 12, **characterised in that** a conductor line is provided at the charging position, to which the collector (7) of the device (1) can be connected.

14. Method for cleaning a storage rack (100), in particular its crossbars (101) used for storing storage goods, whereby the storage rack is cleaned by means of a device (1) as claimed in any one of claims 1 to 7, wherein the device (1) is moved on a transport surface (21) of a rack serving apparatus (20) along the storage rack (100) and is moved, by means of a load handling means (22) of the rack serving apparatus (20), into the storage rack (100), in particular along the crossbars (101), in order to clean the storage rack (100) and in particular the crossbars (101), **characterised in that** the device (1) comprises two segments (1') and the segments (1') can be activated in a mutually independent manner, wherein a first segment (1') is activated when the device (1) is moved into the storage rack (100) and a second segment (1') is activated when the device (1) is moved out of the storage rack (100).

## Revendications

1. Dispositif (1) de nettoyage automatisé entièrement d'un rayonnage (100) de stockage, en particulier de ses traverses (101) utilisées pour le stockage de produits stockés, dans lequel le dispositif (1) a des dimensions extérieures, qui sont au moins semblables et, de préférence, égales, à celles d'un moyen auxiliaire de charge, inséré dans le rayonnage (100) de stockage, de manière à ce que le dispositif (1) puisse être manipulé au moyen d'un moyen (22) de réception de charge d'un appareil (20) de desserte de rayonnage, de préférence d'un appareil (20') de desserte de rayonnage à un seul plan, dans lequel le dispositif (1) comprend un ventilateur (2), un récipient (3) de saleté, ainsi qu'un filtre (4), **caractérisé en ce que** le dispositif (1) comprend deux segments (1') pouvant être activés indépendamment l'un de l'autre, dans lequel chacun des deux segments (1') comprend son propre ventilateur (2) ainsi que son propre filtre (4).

2. Dispositif (1) suivant la revendication 1, **caractérisé en ce que** le dispositif (1) comprend une batterie (8).

3. Dispositif (1) suivant la revendication 2, **caractérisé en ce que** le dispositif (1) comprend un collecteur (7) relié à la batterie (8), dans lequel le collecteur (7) peut être relié à une ligne de contact, afin de charger la batterie (8).

4. Dispositif (1) suivant l'une des revendications 1 à 3, **caractérisé en ce que** le dispositif (1) comprend au moins une brosse (5) rotative ainsi, qu'un moteur (6) pour entraîner au moins une brosse (5) rotative.

5. Dispositif (1) suivant l'une des revendications 1 à 4, **caractérisé en ce que** le dispositif (1) comprend un élément d'activation, de préférence un interrupteur (9) de fin de course, dans lequel le ventilateur (2) et un moteur (6) peuvent être activés au moyen de l'élément d'activation et de préférence être activés lorsque le dispositif (1) est, au moyen du moyen (22) de réception de charge, déplacé dans le rayonnage (100) de stockage, en particulier sur une traverse (101).

6. Dispositif (1) suivant l'une des revendications 1 à 5, **caractérisé en ce que** des composants du dispositif (1) sont disposés sur et dans un récipient (10) de stockage.

7. Dispositif (1) suivant la revendication 6, **caractérisé en ce que** le récipient (3) de saleté est formé par le récipient (10) de stockage et le récipient (10) de stockage a au moins une ouverture (11) pour l'aspiration d'impuretés du rayonnage (100) de stockage, en particulier de ses traverses (101).

8. Système comprenant un appareil (20) de desserte de rayonnage, de préférence un appareil (20') de desserte de rayonnage a un seul plan et un dispositif (1) suivant l'une des revendications 1 à 7, **caractérisé en ce que** le dispositif (1) peut être disposé sur une surface (21) de transport de l'appareil (20) de desserte de rayonnage et peut, au moyen d'un moyen (22) de réception de charge de l'appareil (20) de desserte de rayonnage, qui comprend de préférence au moins un bras (22') télescopique, être éloigné de la surface (21) de transport au moins d'un côté, de préférence, des deux côtés, de l'appareil (20) de desserte de rayonnage.

9. Système suivant la revendication 8, **caractérisé en ce qu'**une brosse (40) peut être fixée au moyen (22) de réception de charge, de préférence au au moins un bras (22') télescopique.

10. Système suivant la revendication 9, **caractérisé en ce que** le moyen (22) de réception de charge comprend deux bras (22') télescopiques disposés parallèlement l'un à l'autre et la brosse (40) est disposée entre les bras (22') télescopiques et est fixée à ceux-ci.

11. Agencement comprenant un système suivant l'une des revendications 8 à 10, et un rayonnage (100) de stockage, qui a plusieurs traverses (101) pour le stockage de produits stockés, **caractérisé en ce que** le dispositif (1) peut être déplacé le long des traverses (101) au moyen du moyen (22) de réception de charge de l'appareil (20) de desserte de rayonnage.

12. Agencement suivant la revendication 11, **caractérisé en ce que** le dispositif (1) fonctionne au moyen d'une batterie (8) et le rayonnage (100) de stockage a une position de charge, où le dispositif (1) peut être mis en position pour charger la batterie (8).

13. Agencement suivant la revendication 12, **caractérisé en ce qu'**à la position de charge est prévue une ligne de contact, à laquelle le collecteur (7) du dispositif (1) peut être relié.

14. Procédé de nettoyage d'un rayonnage (100) de stockage, en particulier de ses traverses (101) utilisées pour le stockage de produits stockés, dans lequel on nettoie le rayonnage de stockage au moyen d'un dispositif (1) suivant l'une des revendications 1 à 7, dans lequel on déplace le dispositif (1) sur une surface (21) de transport d'un appareil (20) de desserte de rayonnage, le long du rayonnage (100) de stockage et, au moyen d'un moyen (22) de réception de charge de l'appareil (20) de desserte de rayonnage, on le déplace dans le rayonnage (100) de stockage, en particulier le long des traverses (101), afin de nettoyer le rayonnage (100) de stockage et en particulier les traverses (101), **caractérisé en ce que** le dispositif (1) comprend deux segments (1') et les segments (1') peuvent être activés indépendamment l'un de l'autre, dans lequel on active un premier segment (1') lorsque le dispositif (1) entre dans le rayonnage (100) de stockage et on active un deuxième segment (1') lorsque l'on sort le dispositif (1) du rayonnage (100) de stockage.
